# EUROPÄISCHE PATENTANMELDUNG

(11) **EP 4 748 947 A1**
(43) Veröffentlichungstag der Anmeldung: **27.05.2026**
(21) Anmeldenummer: 24214374.1
(22) Anmeldetag: 21.11.2024
(51) Int. Cl.: C21C 7/072, C21C 7/10, F27D 17/20, F27D 17/22, F27D 17/28, F27D 25/00

(54) **METALLURGISCHE ANLAGE MIT VERBESSERTER ENTFERNUNG VON ABLAGERUNGEN**

(71) Anmelder: Primetals Technologies Austria GmbH, 4031 Linz (AT)
(72) Erfinder: Arun, Naci Ibrahim, 77694 Kehl (DE); Buehler, Willi Anton, 77855 Achern (DE)
(74) Vertreter: Metals@Linz

(57) **Zusammenfassung**

Eine metallurgische Anlage umfasst eine Vakuumbehandlungsanlage (1) für eine in einer Pfanne (2) befindliche Metallschmelze (3) sowie eine Vakuumpumpe (6), die über eine Basisrohrleitung (7) mit der Vakuumbehandlungsanlage (1) verbunden ist, so dass über die Vakuumpumpe (6) und die Basisrohrleitung (7) Gas (8) aus einem von der Vakuumbehandlungsanlage (1) gebildeten Behandlungsbereich (5) absaugbar ist. In der Basisrohrleitung (7) ist eine Basisventileinrichtung (10) angeordnet, mittels derer die Basisrohrleitung (7) absperrbar ist. Die metallurgische Anlage umfasst weiterhin eine Entstaubungsanlage (11), die über eine Zusatzrohrleitung (12) mit einem Anschlussabschnitt (13) der Basisrohrleitung (7) fluidtechnisch verbunden ist. Der Anschlussabschnitt (13) ist von der Vakuumbehandlungsanlage (1) aus gesehen vor der Basisventileinrichtung (10) angeordnet. In der Zusatzrohrleitung (12) ist eine Zusatzventileinrichtung (14) angeordnet, mittels derer die Zusatzrohrleitung (12) absperrbar ist.

## Beschreibung

### Bezeichnung der Erfindung

Metallurgische Anlage mit verbesserter Entfernung von Ablagerungen

### Gebiet der Technik

Die vorliegende Erfindung geht aus von einer metallurgischen Anlage,
- wobei die metallurgische Anlage eine Vakuumbehandlungsanlage für eine in einer Pfanne befindliche Metallschmelze umfasst,
- wobei die metallurgische Anlage eine Vakuumpumpe umfasst, die über eine Basisrohrleitung mit der Vakuumbehandlungsanlage verbunden ist, so dass über die Vakuumpumpe und die Basisrohrleitung Gas aus einem von der Vakuumbehandlungsanlage gebildeten Behandlungsbereich absaugbar ist,
- wobei in der Basisrohrleitung eine Basisventileinrichtung angeordnet ist, mittels derer die Basisrohrleitung absperrbar ist,
- wobei die metallurgische Anlage eine Entstaubungsanlage umfasst.

### Stand der Technik

Eine derartige metallurgische Anlage ist allgemein bekannt.

### Zusammenfassung der Erfindung

Bei Vakuumbehandlungsanlagen treten während der Behandlung einer jeweiligen Metallschmelze an der Oberfläche der in dem Behandlungsbereich befindlichen Metallschmelze Schlacke- und Metallspritzer auf, die sich an der Innenseite der Vakuumbehandlungsanlage ablagern. Derartige Ablagerungen - üblicherweise als Verbärungen bezeichnet - müssen von Zeit zu Zeit entfernt werden. Für das Entfernen der Ablagerungen sind verschiedene Vorgehensweisen bekannt.

So ist beispielsweise bekannt, dass manche Metallschmelzen während der Vakuumbehandlung in dem Behandlungsbereich so hohe Temperaturen aufweisen, dass die Ablagerungen vollständig oder zumindest teilweise wieder abschmelzen. Die entsprechenden Metallschmelzen sind in Fachkreisen als sogenannte "unkilled heat" bzw. "nicht beruhigte Schmelze" bekannt. Aufgrund des Umstands, dass in diesem Fall während des Abschmelzens der Ablagerungen in dem Behandlungsbereich Vakuum herrscht, können prinzipbedingt keine Gase unkontrolliert aus dem Behandlungsbereich austreten.

Weiterhin ist beispielsweise bei RH-Anlagen bekannt, während eines Zeitraums, während dessen sich unter der Vakuumbehandlungsanlage keine Pfanne befindet, dort anstelle der Pfanne einen Auffangbehälter anzuordnen und die Ablagerungen mittels einer von oben in den Behandlungsbereich abgesenkten kombinierten Sauerstoff-Brenn-Lanze zu entfernen. Hierbei sind zwei verschiedene Vorgehensweisen möglich.

Die eine Vorgehensweise wird ergriffen, wenn zum Entfernen der Ablagerungen ein längerer Zeitraum zur Verfügung steht. In diesem Fall wird die Lanze als Brennlanze betrieben. Der Lanze werden also Sauerstoff und ein brennbares Gas zugeführt, die an der Lanzenspitze verbrannt werden. Die so generierte Hitze schmilzt nach und nach die Ablagerungen auf, so dass diese unten aus der Vakuumbehandlungsanlage austreten und in den Auffangbehälter tropfen bzw. fallen. Bei dieser Vorgehensweise fallen nur in relativ geringem Umfang staubbelastete Gase an.

Die andere Vorgehensweise wird ergriffen, wenn zum Entfernen der Ablagerungen nur ein kürzerer Zeitraum zur Verfügung steht. In diesem Fall wird die Lanze als reine Sauerstofflanze betrieben. Da in diesem Fall jedoch die Vakuumbehandlungsanlage aufgrund der unmittelbar vorhergehenden Vakuumbehandlung einer Metallschmelze noch sehr heiß ist, treten zwischen dem eingeblasenen Sauerstoff und den Ablagerungen aus Metall und Schlacke stark exotherme Oxidationsreaktionen auf, so dass die Ablagerungen aufschmelzen und unten aus der Vakuumbehandlungsanlage austreten und in den Auffangbehälter tropfen bzw. fallen. Von Nachteil ist jedoch, dass bei dieser Vorgehensweise erhebliche Mengen an staubbelasteten Gasen auftreten. Werden keine weiteren Maßnahmen ergriffen, treten diese Gase unten aus der Vakuumbehandlungsanlage aus und lagern sich in der Umgebung der Vakuumbehandlungsanlage ab. Auch im übrigen wird dadurch die Umwelt belastet.

Zur Vermeidung derartiger Ablagerungen in der Umgebung der Vakuumbehandlungsanlage und auch der übrigen Umweltbelastungen ist es möglich, die Vakuumpumpe während des Zeitraums, in dem die Ablagerungen an der Innenseite der Vakuumbehandlungsanlage entfernt werden, mit verringerter Leistung zu betreiben und so die entstehenden staubbelasteten Gase abzusaugen.

Es sind Vakuumpumpen bekannt, welche die Gase einschließlich deren Staubbelastung verkraften. Hier handelt es sich um sogenannte Dampfstrahlpumpen. Bei dieser Art von Vakuumpumpe werden die Gase innerhalb der Dampfstrahlpumpe vom Staub befreit und die gereinigten Gase über eine ausgangseitige Abgasrohrleitung entsorgt. Dampfstrahlpumpen sind jedoch insbesondere unter energetischen Gesichtspunkten von Nachteil. Bei mechanischen Vakuumpumpen, beispielsweise Wälzkolbenpumpen oder Schraubenpumpen, kann das Absaugen der beim Entfernen der Ablagerungen entstehenden staubbelasteten Gase jedoch die Vakuumpumpe oder eine vorgelagerte Staubfiltereinheit schädigen. In diesem Fall muss im Stand der Technik das Austreten der staubbelasteten Gase aus der Vakuumbehandlungsanlage hingenommen werden. Lediglich eine allgemeine Absaugung von Luft aus der Werkhalle ist möglich.

Die Aufgabe der vorliegenden Erfindung besteht darin, eine metallurgische Anlage der eingangs genannten Art derart weiterzuentwickeln, dass eine Absaugung des staubbelasteten Gases aus dem Behandlungsbereich unabhängig von der Art der verwendeten Vakuumpumpe möglich ist.

Die Aufgabe wird durch eine metallurgische Anlage mit den Merkmalen des Anspruchs 1 gelöst. Vorteilhafte Ausgestaltungen der metallurgischen Anlage sind Gegenstand der abhängigen Ansprüche 2 bis 9.

Erfindungsgemäß wird eine metallurgische Anlage der eingangs genannten Art dadurch ausgestaltet,
- dass die Entstaubungsanlage über eine Zusatzrohrleitung mit einem Anschlussabschnitt der Basisrohrleitung fluidtechnisch verbunden ist,
- dass der Anschlussabschnitt von der Vakuumbehandlungsanlage aus gesehen vor der Basisventileinrichtung angeordnet ist und
- dass in der Zusatzrohrleitung eine Zusatzventileinrichtung angeordnet ist, mittels derer die Zusatzrohrleitung absperrbar ist.

Durch die Anbindung der Entstaubungsanlage an den Behandlungsbereich über die Zusatzrohrleitung ist es möglich, die staubbelasteten Gase, die bei der Entfernung der Ablagerungen auftreten, abzusaugen und der Entstaubungsanlage zuzuführen, ohne für die Absaugung die Vakuumpumpe verwenden zu müssen. Durch die Verbindung der Zusatzrohrleitung mit dem Anschlussabschnitt ist es jedoch möglich, die Basisrohrleitung so weit wie möglich weiterhin zu verwenden. Insbesondere kann der Ort des Anschlussabschnitts nach Bedarf gewählt werden, wenn er nur von der Vakuumbehandlungsanlage aus gesehen vor der Basisventileinrichtung angeordnet ist.

Die Vakuumbehandlungsanlage kann nach Bedarf ausgebildet sein. In vielen Fällen ist die Vakuumbehandlungsanlage als RH-Anlage (RH = Ruhrstahl-Heraeus) oder als VD-Anlage (VD = vacuum degassing) ausgebildet.

In aller Regel umfasst die Vakuumbehandlungsanlage eine kombinierte Sauerstoff-Brenn-Lanze, die von oben in die Vakuumbehandlungsanlage einfahrbar ist. Mittels der kombinierten Sauerstoff-Brenn-Lanze können insbesondere die Ablagerungen an der Innenseite der Vakuumbehandlungsanlage auf einfache Weise entfernt werden.

Vorzugsweise ist die Vakuumpumpe als Trockenpumpe ausgebildet. Diese Ausgestaltung ist insbesondere unter energetischen Gesichtspunkten von Vorteil. Beispielsweise kann die Vakuumpumpe als Drehkolbenpumpe oder als Schraubenpumpe ausgebildet sein.

In aller Regel umfasst die metallurgische Anlage auch eine Gasfördereinrichtung, mittels derer bei geöffneter Zusatzventileinrichtung aus dem Behandlungsbereich über die Basisrohrleitung und die Zusatzrohrleitung ein Gasstrom zu der Entstaubungsanlage und durch die Entstaubungsanlage hindurch förderbar ist. Die Gasfördereinrichtung kann von der Vakuumbehandlungsanlage aus gesehen nach Bedarf vor oder nach der Entstaubungsanlage angeordnet sein. Bevorzugt ist eine Anordnung nach der Entstaubungsanlage.

Vorzugsweise ist in der Basisrohrleitung ein Gaskühler angeordnet. Dadurch kann das in der Basisrohrleitung geförderte Gas gekühlt werden. Dies trägt sowohl zur Entlastung der verwendeten Pumpe als auch zur Entlastung anderer Einrichtungen bei. Vorzugsweise ist weiterhin der Gaskühler von der Vakuumbehandlungsanlage aus gesehen vor dem Anschlussabschnitt angeordnet. In diesem Fall erfolgt nicht nur im Normalbetrieb (wenn also die Vakuumpumpe im Betrieb ist), sondern auch im Reinigungsbetrieb (wenn also die Ablagerungen entfernt werden) ein Kühlen des anfallenden Gases.

Vorzugsweise sind an die Entstaubungsanlage weitere Komponenten der metallurgischen Anlage angeschlossen, in denen staubbelastete Gase anfallen. In diesem Fall wird die Entstaubungsanlage effizienter ausgenutzt. Die weiteren Komponenten der metallurgischen Anlage können beispielsweise einen Lichtbogenofen und/oder einen Konverter und/oder einen Pfannenofen und/oder eine Pfannenstation umfassen.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit den Zeichnungen näher erläutert wird. Dabei zeigen:
- FIG 1: eine metallurgische Anlage in einem Normalbetrieb einer Vakuumbehandlungsanlage und
- FIG 2: die metallurgische Anlage von FIG 1 in einem Sonderbetrieb der Vakuumbehandlungsanlage.

### Beschreibung der Ausführungsformen

Gemäß FIG 1 umfasst eine metallurgische Anlage eine Vakuumbehandlungsanlage 1 für eine in einer Pfanne 2 befindliche Metallschmelze 3. Beispielsweise kann die Vakuumbehandlungsanlage 1 entsprechend der Darstellung in FIG 1 als RH-Anlage ausgebildet sein. In diesem Fall weist die Vakuumbehandlungsanlage an ihrer Unterseite zwei Stutzen 4 auf, die in die in der Pfanne 2 befindliche Metallschmelze 3 eingetaucht werden. Alternativ - nicht dargestellt - kann die Vakuumbehandlungsanlage 1 als VD-Anlage ausgebildet sein. In jedem Fall aber bildet die Vakuumbehandlungsanlage 1 einen Behandlungsbereich 5 für die Metallschmelze 3.

Die metallurgische Anlage umfasst weiterhin eine Vakuumpumpe 6. Die Vakuumpumpe 6 ist über eine Rohrleitung 7 mit der Vakuumbehandlungsanlage 1 verbunden. Dadurch kann über die Vakuumpumpe 6 und die Rohrleitung 7 Gas 8 aus dem Behandlungsbereich 5 abgesaugt werden. Die Vakuumpumpe 6 ist vorzugsweise als Trockenpumpe ausgebildet. Das Gas 8 kann beispielsweise ein Gas sein, das, wie in FIG 1 durch einen Pfeil 9 angedeutet, in die Metallschmelze 3 eingeblasen wird. Das Gas 8 kann beispielsweise Stickstoff oder Argon sein. Zusätzlich können auch bei der Vakuumbehandlung der Metallschmelze 3 Gase entstehen. In der Rohrleitung 7 ist eine Ventileinrichtung 10 angeordnet. Mittels der Ventileinrichtung 10 ist die Rohrleitung 7 absperrbar. Die Rohrleitung 7 wird nachfolgend als Basisrohrleitung 7 bezeichnet, um sie sprachlich von anderen Rohrleitungen unterscheiden zu können. In analoger Weise wird auch die Ventileinrichtung 10 nachstehend als Basisventileinrichtung 10 bezeichnet, um sie sprachlich von anderen Ventileinrichtungen unterscheiden zu können.

Die metallurgische Anlage umfasst weiterhin eine Entstaubungsanlage 11. Die Entstaubungsanlage 11 ist über eine Rohrleitung 12 mit einem Anschlussabschnitt 13 der Basisrohrleitung 7 fluidtechnisch verbunden. Der Anschlussabschnitt 13 ist von der Vakuumbehandlungsanlage 1 aus gesehen vor der Basisventileinrichtung 10 angeordnet. In der Rohrleitung 12 ist eine Ventileinrichtung 14 angeordnet. Mittels der Ventileinrichtung 14 ist die Rohrleitung 12 absperrbar. Die Rohrleitung 12 wird nachfolgend als Zusatzrohrleitung 12 bezeichnet, um sie sprachlich von anderen Rohrleitungen - insbesondere der Basisrohrleitung 7 - unterscheiden zu können. In analoger Weise wird auch die Ventileinrichtung 14 nachstehend als Zusatzventileinrichtung 14 bezeichnet, um sie sprachlich von anderen Ventileinrichtungen - insbesondere der Basisventileinrichtung 10 - unterscheiden zu können.

In vielen Fällen ist zum Kühlen des Gases 8 in der Basisrohrleitung 7 ein Gaskühler 15 angeordnet. Der Gaskühler 15 ist, sofern er vorhanden ist, von der Vakuumbehandlungsanlage 1 aus gesehen vorzugsweise vor dem Anschlussabschnitt 13 angeordnet.

Im Normalbetrieb der Vakuumbehandlungsanlage 1 ist die Basisventileinrichtung 10 geöffnet und ist die Zusatzventileinrichtung 14 geschlossen. Das Gas 8 strömt also, wie in FIG 1 durch Pfeile 16 angedeutet, von der Vakuumbehandlungsanlage 1 durch die Basisrohrleitung 7 über die Basisventileinrichtung 10 durch die Vakuumpumpe 6. Von dort wird sie in der Regel ins Freie abgegeben.

Im Normalbetrieb bilden sich an den Innenwänden der Vakuumbehandlungsanlage 1 Ablagerungen 17. Die Ablagerungen 17 müssen von Zeit zu Zeit entfernt werden. In der Regel erfolgt das Entfernen der Ablagerungen 17 dadurch, dass gemäß FIG 2 von oben eine kombinierte Sauerstoff-Brenn-Lanze 18 in den Behandlungsbereich 5 eingefahren wird und die Ablagerungen 17 aufgeschmolzen werden. Sofern das Entfernen der Ablagerungen 17 auf diese Art und Weise erfolgt, muss die Vakuumbehandlungsanlage 1 natürlich die kombinierte Sauerstoff-Brenn-Lanze 18 umfassen. Weiterhin befindet sich die Vakuumbehandlungsanlage 1 während des Entfernens der Ablagerungen 10 nicht in ihrem Normalbetrieb, in dem die Behandlung einer Metallschmelze 3 erfolgen kann, sondern in einem Sonderbetrieb. Beispielsweise kann entsprechend der Darstellung in FIG 2 im Falle einer RH-Anlage unter der Vakuumbehandlungsanlage 1 anstelle einer Pfanne 2 ein Auffangbehälter 19 angeordnet werden, in den die geschmolzenen Ablagerungen fallen können.

Wenn das Entfernen der Ablagerungen 17 kurz nach dem Behandeln einer Metallschmelze 3 erfolgt, ist die Vakuumbehandlungsanlage 1 noch sehr heiß. In diesem Fall reicht es bei einer RH-Anlage aus, über die Lanze 18 ausschließlich Sauerstoff in den Behandlungsbereich 5 zu blasen. Insbesondere in dieser Betriebsart können während des Entfernens der Ablagerungen 17 gemäß FIG 2 in erheblichem Umfang staubbelastete Gase auftreten. Um die staubbelasteten Gase nicht in die Umwelt abzugeben, wird die Basisventileinrichtung 10 geschlossen und wird die Zusatzventileinrichtung 14 geöffnet. Somit strömen die staubbelasteten Gase, wie in FIG 2 durch Pfeile 20 angedeutet, von der Vakuumbehandlungsanlage 1 bzw. dem Behandlungsbereich 5 zunächst durch die Basisrohrleitung 7, ab dem Anschlussabschnitt 13 durch die Zusatzrohrleitung 12, sodann über die Zusatzventileinrichtung 14 zur Entstaubungsanlage 11 und durch die Entstaubungsanlage 11 hindurch. Von dort werden die zuvor staubbelasteten und nunmehr gereinigten Gase in der Regel ins Freie abgegeben.

Bei einer VD-Anlage erfolgt der normale Behandlungsprozess einer Metallschmelze 3 in ähnlicher Art und Weise. In diesem Fall befindet sich die VD-Anlage im Normalbetrieb. Im Rahmen des Sonderbetriebs können ebenfalls große Mengen an staubbelasteten Gasen anfallen. Insbesondere ist es bei einer VD-Anlage möglich, nach Abschluss der Behandlung einer Metallschmelze 3 bei geschlossenem Vakuumgefäß einen Draht in die Schmelze einzuspulen. Im Behandlungsbereich 5 herrscht während dieses Zeitraums normaler atmosphärischer Druck. Die entstehenden staubbelasteten Gase können dann auf die gleiche Art und Weise abgesaugt werden, wie dies vorstehend für eine RH-Anlage erläutert wurde.

Zum Fördern der staubbelasteten Gase umfasst die metallurgische Anlage eine Gasfördereinrichtung 21. Die Gasfördereinrichtung 21 ist, soweit es die in der Vakuumbehandlungsanlage 1 betreffenden staubbelasteten Gase betrifft, nur wirksam, wenn die Zusatzventileinrichtung 14 geöffnet ist. Die Gasfördereinrichtung 21 ist entsprechend der Darstellung in den FIG 1 und 2 von der Vakuumbehandlungsanlage 1 aus gesehen vorzugsweise nach der Entstaubungsanlage 11 angeordnet. Das die Gasfördereinrichtung 21 durchströmende Gas ist also bereits gereinigt und somit nicht mehr staubbelastet.

Es ist im Einzelfall möglich, dass die Entstaubungsanlage 11 eine eigene Entstaubungsanlage für die Vakuumbehandlungsanlage 1 ist. In aller Regel sind an die Entstaubungsanlage 11 jedoch weitere Komponenten 22 bis 25 der metallurgischen Anlage angeschlossen, in denen staubbelastete Gase anfallen. Die weiteren Komponenten 22 bis 25 der metallurgischen Anlage können beispielsweise einen Lichtbogenofen 22 und/oder einen Konverter 23 und/oder einen Pfannenofen 24 und/oder eine Pfannenstation 25 (trimming station) umfassen.

Die vorliegende Erfindung weist viele Vorteile auf. Insbesondere ist eine umweltfreundliche Entfernung der Ablagerungen möglich, ohne dass die Gefahr einer Schädigung der Vakuumpumpe 6 besteht. Weiterhin kann ist in der Praxis die Entstaubungsanlage 11 bereits sowieso vorhanden. Der zusätzliche Aufwand zum Umrüsten einer bestehenden metallurgischen Anlage des Standes der Technik zu einer erfindungsgemäßen metallurgischen Anlage besteht somit lediglich in dem Installieren der Zusatzrohrleitung 12 und der Zusatzventileinrichtung 14 und dem Anschließen der Zusatzrohrleitung 12 an die Basisrohrleitung 7.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Vakuumbehandlungsanlage
- 2: Pfanne
- 3: Metallschmelze
- 4: Stutzen
- 5: Behandlungsbereich
- 6: Vakuumpumpe
- 7: Basisrohrleitung
- 8: Gas
- 9: Pfeil
- 10: Basisventileinrichtung
- 11: Entstaubungsanlage
- 12: Zusatzrohrleitung
- 13: Anschlussabschnitt
- 14: Zusatzventileinrichtung
- 15: Gaskühler
- 16: Pfeile
- 17: Ablagerungen
- 18: kombinierte Sauerstoff-Brenn-Lanze
- 19: Auffangbehälter
- 20: Pfeile
- 21: Gasfördereinrichtung
- 22: weitere Komponente/Lichtbogenofen
- 23: weitere Komponente/ Konverter
- 24: weitere Komponente/Pfannenofen
- 25: weitere Komponente/Pfannenstation

## Patentansprüche

1. Metallurgische Anlage,
- wobei die metallurgische Anlage eine Vakuumbehandlungsanlage (1) für eine in einer Pfanne (2) befindliche Metallschmelze (3) umfasst,
- wobei die metallurgische Anlage eine Vakuumpumpe (6) umfasst, die über eine Basisrohrleitung (7) mit der Vakuumbehandlungsanlage (1) verbunden ist, so dass über die Vakuumpumpe (6) und die Basisrohrleitung (7) Gas (8) aus einem von der Vakuumbehandlungsanlage (1) gebildeten Behandlungsbereich (5) absaugbar ist,
- wobei in der Basisrohrleitung (7) eine Basisventileinrichtung (10) angeordnet ist, mittels derer die Basisrohrleitung (7) absperrbar ist,
- wobei die metallurgische Anlage eine Entstaubungsanlage (11) umfasst,
**dadurch gekennzeichnet,**
- **dass** die Entstaubungsanlage (11) über eine Zusatzrohrleitung (12) mit einem Anschlussabschnitt (13) der Basisrohrleitung (7) fluidtechnisch verbunden ist,
- **dass** der Anschlussabschnitt (13) von der Vakuumbehandlungsanlage (1) aus gesehen vor der Basisventileinrichtung (10) angeordnet ist und
- **dass** in der Zusatzrohrleitung (12) eine Zusatzventileinrichtung (14) angeordnet ist, mittels derer die Zusatzrohrleitung (12) absperrbar ist.

2. Metallurgische Anlage nach Anspruch 1,
**dadurch gekennzeichnet,**
**dass** die Vakuumbehandlungsanlage als RH-Anlage oder als VD-Anlage ausgebildet ist.

3. Metallurgische Anlage nach Anspruch 1 oder 2,
**dadurch gekennzeichnet,**
**dass** die Vakuumbehandlungsanlage eine kombinierte Sauerstoff-Brenn-Lanze (18) umfasst, die von oben in den Behandlungsbereich (5) einfahrbar ist.

4. Metallurgische Anlage nach Anspruch 1, 2 oder 3,
**dadurch gekennzeichnet,**
**dass** die Vakuumpumpe (6) als Trockenpumpe ausgebildet ist.

5. Metallurgische Anlage nach einem der obigen Ansprüche,
**dadurch gekennzeichnet,**
**dass** die metallurgische Anlage eine Gasfördereinrichtung (21) umfasst, mittels derer bei geöffneter Zusatzventileinrichtung (14) aus dem Behandlungsbereich (5) über die Basisrohrleitung (7) und die Zusatzrohrleitung (12) ein Gasstrom zu der Entstaubungsanlage (11) und durch die Entstaubungsanlage (11) hindurch förderbar ist und dass die Gasfördereinrichtung (21) von der Vakuumbehandlungsanlage (1) aus gesehen nach der Entstaubungsanlage (L) angeordnet ist.

6. Metallurgische Anlage nach einem der obigen Ansprüche,
**dadurch gekennzeichnet,**
**dass** in der Basisrohrleitung (7) ein Gaskühler (15) angeordnet ist.

7. Metallurgische Anlage nach Anspruch 7,
**dadurch gekennzeichnet,**
**dass** der Gaskühler (15) von der Vakuumbehandlungsanlage (1) aus gesehen vor dem Anschlussabschnitt (13) angeordnet ist.

8. Metallurgische Anlage nach einem der obigen Ansprüche,
**dadurch gekennzeichnet,**
**dass** an die Entstaubungsanlage (11) weitere Komponenten (22 bis 25) der metallurgischen Anlage angeschlossen sind, in denen staubbelastete Gase anfallen.

9. Metallurgische Anlage nach Anspruch 9,
**dadurch gekennzeichnet,**
**dass** die weiteren Komponenten (22 bis 25) der metallurgischen Anlage einen Lichtbogenofen (22) und/oder einen Konverter (23) und/oder einen Pfannenofen (24) und/oder eine Pfannenstation (25) umfassen.
